# EUROPÄISCHE PATENTSCHRIFT

(11) **EP 0 831 045 B1**
(45) Veröffentlichungstag und Bekanntmachung des Hinweises auf die Patenterteilung: **28.11.2001**
(21) Anmeldenummer: 97112400.3
(22) Anmeldetag: 19.07.1997
(51) Int. Cl.: B65H 5/30

(54) **Verfahren und Vorrichtung zum Öffnen von flexiblen, flächigen Erzeugnissen**
Method and device for opening flexible and flat products
Méthode et dipositif pour l'ouverture de produits flexibles et plats

(30) Priorität: 06.09.1996 CH 219896
(43) Veröffentlichungstag der Anmeldung: 25.03.1998
(73) Patentinhaber: Ferag AG, CH-8340 Hinwil (CH)
(72) Erfinder: Jäger, Erich, 8500 Frauenfeld (CH)
(74) Vertreter: Patentanwälte Schaad, Balass, Menzl & Partner AG

(56) Entgegenhaltungen:
- EP-A- 0 344 787
- EP-A- 0 576 728
- GB-A- 2 066 790
- GB-A- 2 111 026

## Beschreibung

Die vorliegende Erfindung betrifft ein Verfahren und eine Vorrichtung zum Öffnen von flexiblen, flächigen Erzeugnissen gemäss Patentanspruch 1 bzw. 7.

Die EP-A-0 576 728 offenbart ein Verfahren und eine Vorrichtung zum Öffnen von mittig gefalteten Bogen, die mittels eines Klammerförderers mit schwenkbaren Klammern in einer Schuppenformation, in der jeder Bogen auf dem vorauslaufenden aufliegt, schrittweise gefördert werden. Die Klammern halten die Bogen bei deren Falzkante; bezüglich der Falzkante ist die dieser gegenüberliegende offene Kante vorlaufend. Seitlich des Klammerförderers ist eine Öffnungseinrichtung mit einem heb- und senkbaren Saugkopf angeordnet. Durch Verschwenken der Klammern werden die Bogen aus einer Schuppenformation mit rechtwinklig zur Förderrichtung verlaufender Kante in eine Schuppenformation mit zur Förderrichtung schräg verlaufender Kante verbracht, in der die Bogen auf der der Öffnungseinrichtung zugewandten Seite mit einem seitlichen Eckbereich über die benachbarten Bogen vorstehen. Sobald jeweils ein Bogen mit seinem Eckbereich bei dem Saugkopf angekommen ist, wird der Klammerförderer stillgesetzt, wonach der Saugkopf den obenliegenden Bogenteil im Eckbereich erfasst und vom untenliegenden abhebt. Beim erneuten in Gang setzen des Klammerförderers gibt der Saugkopf den abgehobenen Bogenteil frei, welcher auf einem profilförmigen Offenhalteelement zur Anlage kommt. Anschliessend werden die Klammern in Gegenrichtung verschwenkt, so dass der geöffnete und mittels des Offenhalteelements offengehaltene Eckbereich nun zur vorlaufenden Ecke wird. Ein Beschleunigungsförderer erfasst den untenliegenden Produkteteil im vorlaufenden Eckbereich, um den geöffneten Bogen auf einem Sattel eines Sammelhefters abzulegen. Der schrittweise Transport führt zu einem unruhigen Lauf und dürfte die Verarbeitungskapazität beschränken. Weiter ist der Aufbau der Vorrichtung kompliziert.

Ein Verfahren und eine Vorrichtung zum Öffnen von mehrblättrigen mittig gefalteten Erzeugnissen mit kontinuierlicher Förderung ist in der EP-A-0 344 787 offenbart. Die Erzeugnisse werden mit bezüglich der Falzkante vorlaufender und zur Förderrichtung schräg verlaufender offener Kante mittels eines Nockenförderers in einer Schuppenformation transportiert, in der jedes Erzeugnis auf dem vorauslaufenden aufliegt. Seitlich des Nockenförderers ist eine Öffnungseinrichtung mit mehreren im Abstand der Erzeugnisse hintereinander angeordneten Saugkopfpaaren vorgesehen. Die Saugkopfpaare sind synchron in und entgegen der Förderrichtung im Takt der Druckereierzeugnisse bewegbar und die Saugköpfe der Saugkopfpaare sind quer zur Förderebene aufeinander zu und voneinander weg bewegbar. Sie erfassen jeweils das unterste und das oberste der aneinander anliegenden Blätter im seitlichen Eckbereich und heben diese von den übrigen Blättern ab. Nach dem Freigeben der abgehobenen Blätter kommen diese an Leitelementen zur Anlage, um über bzw. unter den nachfolgenden Saugköpfen hinweggeleitet zu werden. Die Erzeugnisse werden in dieser Art sukzessive geöffnet, um dann auf dem Sattel eines Sammelhefters abgelegt zu werden. Das sukzessive Öffnen der Erzeugnisse benötigt erheblich Zeit und erfordert eine aufwendige Öffnungseinrichtung. Die komplizierte Bewegung der Saugköpfe begrenzt wiederum die Verarbeitungskapazität.

Die 6B-A- 2111 026 offenbart ein Verfahren und eine Vorrichtung gemäß dem Oberbegriff von Anspruch 1 bzw. Anspruch 7.

Es ist eine Aufgabe der vorliegenden Erfindung, ein Verfahren und eine Vorrichtung zum Öffnen von flexiblen, flächigen Erzeugnissen vorzuschlagen bzw. zu schaffen, das bzw. die die Nachteile der bekannten Verfahren und Vorrichtungen beseitigt.

Diese Aufgabe wird mit einem Verfahren gemäss Anspruch 1 und mit einer Vorrichtung gemäss Anspruch 7 gelöst.

Die Erfindung nützt die Eigenelastizität der flexiblen Erzeugnisse zum Öffnen aus. Infolge der Schrägstellung der Erzeugnisse ist ein Eckbereich und ein Abschnitt der Kante freigelegt, mit welchen der feste Anschlag und das feste Offenhalteelement zusammenwirken können, ohne Behinderung durch die benachbarten Erzeugnisse. Ein erster Erzeugnisteil weist einen, über den anderen zweiten Erzeugnisteil vorstehenden Randabschnitt auf. Dies erlaubt das Öffnen des Erzeugnisses in einem einzigen Schritt an der gewünschten Stelle und ermöglicht die Ausbildung des Anschlags derart, dass er den ersten Erzeugnisteil zum Öffnen sicher zurückhalten kann. Die mit der aussenliegenden Flachseite des ersten Erzeugnisteils zusammenwirkende Führungsfläche stellt sicher, dass der Anschlag nur auf den ersten Erzeugnisteil einwirkt und somit das Erzeugnis genau zwischen dem ersten und zweiten Erzeugnisteil geöffnet wird. Infolge der Schrägstellung des Erzeugnisses und des Einwirkens des Anschlags auf die Erzeugnisse im hintenliegenden Endabschnitt der vorlaufenden Kante, werden die Erzeugnisse nur im Eckbereich beeinflusst, was einerseits zu kleinen auf die Erzeugnisse einwirkenden Kräfte und andererseits zu einem sicheren Öffnen in kurzer Zeit und auf kurzem Förderweg führt.

Bevorzugte Weiterbildungsformen des erfindungsgemässen Verfahrens sind in den abhängigen Ansprüchen 2 bis 6 und bevorzugte Ausbildungsformen der erfindungsgemässen Vorrichtung in den abhängigen Ansprüchen 8 bis 15 angegeben.

Die vorliegende Erfindung wird nun anhand in der Zeichnung dargestellten Ausführungsbeispielen näher beschrieben. Es zeigen rein schematisch:
- Fig. 1 bis 3: in perspektivischer Darstellung zu drei aufeinanderfolgenden Zeitpunkten das Öffnen eines Erzeugnisses, dessen erster Erzeugnisteil auf einer Förderebene aufliegt;
- Fig. 4 bis 6: in Ansicht in Richtung des Pfeiles IV der Fig. 1 das Öffnen des in den Fig. 1 bis 3 gezeigten Druckereierzeugnisses zu denselben Zeitpunkten;
- Fig. 7 bis 9: in gleicher Ansicht wie die Fig. 4 bis 6 das Öffnen des Druckereierzeugnisses zu drei unterschiedlichen Zeitpunkten mittels eines festen Anschlags, der mit der Förderebene einen spitzen Winkel bildet;
- Fig. 10: perspektivisch eine Vorrichtung zum Öffnen der Erzeugnisse;
- Fig. 11: die in der Fig. 10 gezeigte Vorrichtung, teilweise geschnitten, in Seitenansicht in Richtung des Pfeiles XI der Fig. 10;
- Fig. 12: in gleicher Darstellung wie Fig. 1 die Anordnung von im Abstand hintereinander angeordneten, zu öffnenden Erzeugnissen;
- Fig. 13: in gleicher Darstellung wie in Fig. 12 in Schuppenformation hintereinander angeordnete, zu öffnende Erzeugnisse;
- Fig. 14: in perspektivischer Darstellung eine weitere Ausbildungsform der Vorrichtung zum Öffnen der Erzeugnisse;
- Fig. 15 bis 17: in perspektivischer Darstellung eine Vorrichtung zum Öffnen von Erzeugnissen, die mit der Flachseite des zweiten Produkteteils auf einer Förderebene aufliegen, zu drei unterschiedlichen Zeitpunkten;
- Fig. 18: in Richtung des Pfeiles XVIII der Fig. 15 die dort gezeigte Vorrichtung, teilweise geschnitten;
- Fig. 19: in gleicher Darstellung wie Fig. 18 ein Teil der dort gezeigten Vorrichtung während des Öffnens eines Erzeugnisses;
- Fig. 20: in einem in Förderrichtung verlaufenden Vertikalschnitt, die in den Fig. 15 bis 19 gezeigte Vorrichtung während des Öffnens eines Erzeugnisses; und
- Fig. 21: perspektivisch einen Teil der in den Fig. 15 bis 20 gezeigten Vorrichtung während des Öffnens eines Erzeugnisses.

In den Fig. 1 bis 6 ist mit 10 ein flexibles, flächiges Erzeugnis bezeichnet, das einen ersten Erzeugnisteil 12 und einen zweiten Erzeugnisteil 14 aufweist. Die beiden Erzeugnisteile 12 und 14 sind entlang einer Verbindungskante 16 miteinander verbunden und der erste Erzeugnisteil 12 steht mit einem entlang der der Verbindungskante 16 gegenüberliegenden Kante 18 verlaufenden, streifenförmigen Randbereich 20 über den zweiten Produkteteil 14 vor. Entlang den beiden die Kante 18 mit der Verbindungskante 16 verbindenden Seitenkanten 22 sind die Erzeugnisteile 12, 14 nicht miteinander verbunden, das Erzeugnis 10 ist somit entlang den Seitenkanten und auf dem der Verbindungskante 16 gegenüberliegenden Rand offen. Beim gezeigten Erzeugnis 10 handelt es sich um ein aussermittig gefaltetes mehrblättriges Druckereiprodukt, beispielsweise um eine Zeitschrift, eine Zeitung oder einen Teil davon, dessen Falzkante die Verbindungskante 16 bildet. Die Erzeugnisse 10 können auch gefalzte Bogen oder gebundene oder geheftete Druckereiprodukte sein.

Das Erzeugnis 10 liegt mit der aussenliegenden Flachseite des ersten Erzeugnisteils 12 auf einer horizontalen Förderebene 24 auf, wobei in Förderrichtung F gesehen die Kante 18 bezüglich der Verbindungskante 16 vorlaufend ist und die Verbindungskante 16 wie auch Kante 18 zur Förderrichtung F schräg verlaufen. Das Erzeugnis 10 weist somit am einen Ende der Kante 18 eine vorlaufende Ecke 26 und angrenzend an den von dieser Ecke 26 entfernten Endbereich 18' der Kante 18 einen seitlichen Eckbereich 28 auf.

Über die Förderebene 24 steht ein stiftartiger Anschlag 30 vor, der dazu bestimmt ist, mit dem Endabschnitt 18' der Kante 18 des ersten Erzeugnissteils 12 zusammen zu wirken. Benachbart zum Anschlag 30 und oberhalb diesem befindet sich die Spitze 32 eines in Förderrichtung F gesehen, sich keilförmig erweiternden Offenhalteelements 34. Die Schrägstellung der Erzeugnisse 10 ist so gewählt, dass sich die Verbindungskante 16 mit Abstand am Anschlag 30 vorbeibewegen kann.

Unter Bezugnahme auf die Fig. 1 bis 6 wird nun das Öffnen des Erzeugnisses 10 beschrieben. Das Erzeugnis 10 wird in Förderrichtung F kontinuierlich gefördert, wodurch es mit einem Anschlagbereich des Endabschnitts 18' am Anschlag 30 zur Anlage kommt, wie dies die Fig. 1 und 4 andeuten. Infolge der kontinuierlichen Weiterförderung des Erzeugnisses 10 und der Hinderung des Endabschnitts 18' durch den festen Anschlag 30 am Mitbewegen in Förderrichtung F, wird der erste Erzeugnisteil 12 im seitlichen Eckbereich 28 aufgewölbt, wie dies insbesondere der Fig. 5 entnehmbar ist; die Aufwölbung ist mit 36 bezeichnet. Dieses Aufwölben und die Eigenstabilität des zweiten Erzeugnisteils 14 führen dazu, dass sich dieser im Eckbereich 28 unter Bildung einer Öffnung 38 abhebt. Beim Weitertransport des Erzeugnisses 10 sticht nun das feste Offenhalteelement 34 mit der Spitze 32 in diese Öffnung 38 ein, so dass der abgehobene zweite Erzeugnisteil 14 im seitlichen Eckbereich 28 mit seiner innenliegenden Seite auf dem Offenhalteelement 34 aufliegt, wie dies insbesondere der Fig. 2 entnehmbar ist. Die Weiterbewegung des Erzeugnisses führt dazu, dass der festgehaltene aufgewölbte erste Erzeugnisteil 12 infolge seiner flexiblen Eigenschaften den Anschlag 30 überspringt und infolge seiner Elastizität sich wieder flach auf die Förderebene 24 anlegt, wobei das Erzeugnis 10 mittels des Offenhalteelements 34 beim Weitertransport offengehalten und gegebenenfalls weiter geöffnet wird, wie dies den Fig. 3 und 6 entnehmbar ist.

Da der Anschlag 30 auf den Endabschnitt 18' einwirkt und dadurch das Erzeugnis 10 nur im seitlichen Eckbereich 28 geöffnet wird, wirken nur geringe Kräfte auf das Erzeugnis, so dass dieses weder verletzt noch in seiner Lage verändert wird. Infolge des Zusammenwirkens zwischen dem Anschlag 30 und dem Randbereich 20 wird das Erzeugnis 10 zwischen dem ersten Erzeugnisteil 12 und dem zweiten Erzeugnisteil 14 geöffnet. Da der erste Erzeugnisteil 12 aufgewölbt und der zweite Erzeugnisteil 14 dadurch gegenüber der Förderebene 24 erheblich angehoben wird, kann der Anschlag 30 um ein Mass über die Förderebene 24 vorstehen, das erheblich grösser ist als die Dicke des ersten Erzeugnisteils 12; wie den Figuren entnehmbar ist, kann der Anschlag 30 um ein Mass vorstehen, das grösser ist als die Dicke des Erzeugnisses 10, was zur Sicherheit des korrekten Öffnens beiträgt.

Die Sicherheit des Öffnens kann noch weiter erhöht werden, indem der Anschlag 30 derart ausgebildet wird, dass er in Förderrichtung F gesehen, mit der Förderebene 24 einen spitzen Winkel α einschliesst, wie dies in den Fig. 7 bis 9 gezeigt ist. Der über den ersten Erzeugnisteil 12 vorstehende Anschlag 30 bildet dadurch eine Leitfläche für den Endabschnitt 18', so dass der erste Erzeugnisteil 12 mit seinem Randbereich 20 selbst dann flach auf der Förderebene 24 zur Anlage kommt, falls er von dieser abstehend gebogen sein sollte, wie dies in den Fig. 7 und 8 angedeutet ist. Weiter unterstützt die Keilwirkung des Anschlags 30 das Aufwölben des ersten Erzeugnisteils 12, wie in der Fig. 9 gezeigt. Die Bezugszeichen in den Fig. 7 bis 9 entsprechen den in den Fig. 1 bis 6 verwendeten; sie sind nur insoweit angegeben, als sie für das Verständnis der Figuren notwendig sind.

Bei der in den Fig. 10 und 11 gezeigten Ausbildungsform der Vorrichtung ist die Förderebene 24 durch eine horizontale Platte 40 gebildet. Entlang dem in Förderrichtung F gesehen linken Rand 40' der Platte 40 verläuft ein Bandförderer 42 mit zwei zusammen einen Förderspalt 44 für das Erzeugnis 10 bildenden Förderbändern 42'. Der obere aktive Trum des unteren Förderbandes 42' fluchtet mit der Förderebene 24. Die Förderbänder 42' sind in entgegengesetzter Richtung mit konstanter Geschwindigkeit angetrieben, um das jeweilige Erzeugnis 10 in Förderrichtung F zu bewegen.

Rechtwinklig zur Förderrichtung F gesehen, im Abstand zum Bandförderer 42, ist an der Platte 40 der Anschlag 30 befestigt, der über die Platte 40 vorsteht. Weiter ist mit 34 das Offenhalteelement bezeichnet, dessen Spitze 32 wiederum, wenigstens annähernd oberhalb des Anschlags 30 und im Abstand zu diesem sich befindet.

Weiter weist die Vorrichtung ein einen Führungsspalt 46 bildendes Führungsbändchenpaar 48 auf. In Förderrichtung F gesehen beginnt der Führungsspalt 46 vor dem Anschlag 30 und endet ungefähr neben diesem. Die Bändchen des Führungsbandpaares 48 sind in bekannter Art und Weise am Anfang und Ende des Führungsspalts 46 um Umlenkrollen geführt. Im Bereich des Führungsbandpaares 48 weist die Platte 40 einen Durchlass auf, in dem das untere Führungsband des Führungsbandpaares 48 angeordnet ist, so dass dessen oberer führungswirksamer Trum in der Förderebene 24 verläuft. Das sich in Förderrichtung F erstreckende Führungsbandpaar 48 ist frei umlaufend gelagert.

Das Druckereierzeugnis 10 liegt mit der aussenliegenden Flachseite des ersten Erzeugnisteils 12 auf der Platte 40 auf, wobei wiederum die Kante 18 und die dazu parallele Verbindungskante 16 schräg zur Förderrichtung F verlaufen. In Richtung rechtwinklig zur Förderrichtung F ist das Erzeugnis 10 derart angeordnet, dass es benachbart zum seitlichen Eckbereich 28 in den Führungsspalt 46 zu liegen kommt. Mit dem den seitlichen Eckbereich 28 diagonal gegenüberliegenden, von einer Seitenkante 22 und der Verbindungskante 16 begrenzten Eckbereich 50, steht das Erzeugnis 10 über den Rand 40' der Platte 40 vor und durchgreift damit den Förderspalt 44.

Sobald das zu öffnende Erzeugnis 10 mit seinem weiteren Eckbereich 50 in den Wirkbereich des Bandförderers 42 gelangt, wird es in Förderrichtung F kontinuierlich gefördert und läuft mit seiner Kante 18 voraus in den Führungsspalt 46 ein. Der Öffnungsvorgang spielt sich dann in genau gleicher Weise ab wie im Zusammenhang mit den Fig. 1 bis 9 beschrieben. Das ein Führungs- und Niederhalteelement bildende Führungsbandpaar 48 führt einerseits das Erzeugnis 10 und drückt andererseits den zweiten Erzeugnisteil 14 benachbart zum seitlichen Eckbereich 28 nieder, was einerseits zu einer Aufwölbung 36 mit steil ansteigenden Flanken und somit zu einer grossen Öffnung 38 führt.

Die Fig. 12 und 13 zeigen die Vorrichtung gemäss Fig. 10 und 11 in gleicher Art und Weise stark vereinfacht wie in den Fig. 1 bis 3. Dort wurde das Öffnen anhand eines einzelnen Erzeugnisses 10 dargestellt und beschrieben. Die Erzeugnisse 10 können zum Öffnen in einer Formation gefördert werden, in dem sie voneinander getrennt hintereinander angeordnet sind, wie dies Fig. 12 zeigt. Dabei liegen die Erzeugnisse 10 wiederum mit dem ersten Erzeugnisteil 12 auf der Förderebene 24 auf. Die Erzeugnisse 10 können aber auch in einer Schuppenformation S gefördert werden, wie dies in der Fig. 13 angedeutet ist. Dabei ist wiederum der erste Erzeugnisteil 12 bezüglich dem zweiten Erzeugnisteil 14 untenliegend und jedes Erzeugnis liegt auf dem nachfolgenden auf. Infolge der Schräglage der Erzeugnisse 10 bezüglich der Förderrichtung F ist der seitliche Eckbereich 28 und der Endabschnitt 18' der vorlaufenden Kante 18 von keinem der übrigen Erzeugnisse 10 überdeckt. Die Erzeugnisse 10 hindern somit weder den Zugriff des Anschlags 30 auf den Endabschnitt 18' noch das Aufwölben des ersten Erzeugnisteils 12 und Bilden der Öffnung 38. Vielmehr unterstützt die Überlappung der Erzeugnisse 10 die Bildung der Aufwölbung 36 mit steilen Flanken, selbst wenn kein Führungs- und Niederhalteelement vorhanden ist.

Bei der in der Fig. 14 gezeigten Ausbildungsform der erfindungsgemässen Vorrichtung werden die Erzeugnisse 10 bei ihrer Verbindungskante 16 mittels Klammern 52 gehalten transportiert. Die Klammern 52 sind an einem in Förderrichtung F umlaufend angetriebenen, strichpunktiert angedeuteten Zugelement 54 im Abstand hintereinander angeordnet. Die von den Klammern 52 gehaltenen Erzeugnisse 10 werden wiederum mit ihrem ersten Erzeugnisteil 12, auf der Förderebene 24 aufliegend, transportiert. Die vorlaufende Kante 18 und parallele Verbindungskante 16 verlaufen wiederum bezüglich der Förderrichtung F schräg. Bezüglich des Zugelements 54 seitlich versetzt, steht der Anschlag 30 über die Förderebene 24 vor. Oberhalb des Anschlags 30 befindet sich wiederum die Spitze 32 des Offenhalteelements 34. Stromabwärts des Anschlags 30 ist das Zugelement 54 in einem Bogen 54' geführt. An den Verlauf dieses Bogens angepasst ist das Öffnungselement 34 ausgebildet, um das unter Einwirkung des Anschlags 30 im seitlichen Eckbereich 28 geöffnete Erzeugnis 10 offen zu halten und durch Verringern des Abstands zwischen dem Zugelement 54 und dem Offenhalteelement 34 oder Änderung der Relativlage dieser Elemente weiter zu öffnen. Diese Ausbildungsform erlaubt in einfacher Art und Weise das Zubringen der Erzeugnisse 10 zu einer und Ablegen auf eine sattelförmige Auflage einer Sammeleinrichtung oder einer anderen Weiterverarbeitungsstation.

Bis jetzt wurden Ausbildungsformen der erfindungsgemässen Vorrichtung gezeigt, bei welcher die Förderebene 24 eine Führungsfläche 56 für die aussenliegende Flachseite des ersten Erzeugnisteils 12 bildet. Im folgenden wird nun eine Ausbildungsform der erfindungsgemässen Vorrichtung beschrieben, in welcher die Führungsfläche 56 von der Förderebene 24 getrennt ist. Wie den Fig. 15 bis 21 zu entnehmen ist, weist die Vorrichtung wiederum eine durch eine Platte 40 gebildete Förderebene 24 auf. Benachbart zum in Förderrichtung F verlaufenden und in Förderichtung F gesehen rechten Rand 40" der Platte 40 ist ein plattenartiges Führungselement 58 angeordnet, das zusammen mit der Platte 40 einen Spalt 70 begrenzt und zusammen mit der verlängert gedachten Förderebene 24 in einer rechtwinklig zur Förderrichtung verlaufenden Vertikalebene gesehen, einen spitzen Winkel einschliesst (siehe insbesondere Fig. 18 und 19). In Draufsicht gesehen, überlappt das Führungselement 58 die Platte 40 und steht gleichzeitig über diese in seitlicher Richtung vor. In Förderrichtung F gesehen anfangsseitig, ist das Führungselement 58 in Richtung von der Platte 40 weggebogen, um mit dieser einen sich verjüngenden Einlauf 60 zu bilden. Anschliessend an den Einlauf 60 verläuft das Führungselement 58 parallel zur vom Rand 40" und der Förderebene 24 gebildeten Kante. Das Führungselement 58 bildet mit seiner, der Platte 40 zugewandten Oberfläche, eine Führungsfläche 56 für den ersten Erzeugnisteil 12 des Erzeugnisses 10, wie dies weiter unten zu beschreiben ist.

Am stromabwärts gelegenen Ende des Führungselements 58 ist ein Anschlag 30 befestigt, der über die Führungsfläche 56 vorsteht und in Förderrichtung gesehen seitlich ausserhalb des Randes 40" sich befindet.

Unterhalb des Anschlags 30 und in einem Abstand zu diesem befindet sich die Spitze 32 des Offenhalteelements 34, wie dies besonders deutlich der Fig. 20 entnehmbar ist. Der Anschlag 30 ist zungenartig ausgebildet und schliesst wiederum mit der Führungsfläche 56 einen spitzen Winkel ein.

In den Fig. 15 bis 18 ist mit einer strichpunktierten Linie 62 ein Fördermittel angedeutet, das in der Art wie in Fig. 10 und 11 gezeigt, als Bandförderer oder wie in der Fig. 14 gezeigt, als Klammerförderer ausgebildet sein kann. Mit einer weiteren, ebenfalls strichpunktierten Linie 48 ist in den Fig. 15, 16, 17 und 19 ein Führungsbändchenpaar angedeutet, das wie insbesondere der Fig. 18 entnehmbar ist, in gleicher Art und Weise ausgebildet ist wie in den Fig. 10 und 11 gezeigt und im Zusammenhang mit diesen Figuren beschrieben. Das Führungsbändchenpaar 48 befindet sich in einem Abstand zum Rand 40", der wesentlich kleiner ist als der Abstand von diesem Rand 40" zum Fördermittel 62.

Die zu öffnenden Erzeugnisse 10 werden mit der aussenliegenden Flachseite des zweiten Erzeugnisteils 14 auf der Förderebene 24 aufliegend gefördert. Der auf dem zweiten Erzeugnisteil 14 aufliegende erste Erzeugnisteil 12 ist entlang der Verbindungskante 16 mit jenem verbunden und weist entlang der der Verbindungskante 16 gegenüberliegenden Kante 18 verlaufenden streifenartigen Randbereich 20 auf, mit welchem der erste Erzeugnisteil 12 über den zweiten Erzeugnisteil 14 vorsteht. In Förderrichtung F gesehen ist die Kante 18 wiederum bezüglich der Verbindungskante 16 vorlaufend. Das Erzeugnis wird derart auf der Förderebene 24 aufliegend gefördert, dass es mit seinem seitlichen Eckbereich 28 auf der dem Führungselement 58 zugewandten Seite über den Rand 40" der Platte 40 vorsteht. Das in dieser Art mittels der Fördermittel 62 in Förderrichtung F geförderte Erzeugnis 10 kommt mit dem seitlichen Eckbereich 28 in den Bereich des Einlaufs 60 und wird vom Führungselement 58 in Richtung gegen unten gebogen, so dass der erste Erzeugnisteil 12 wenigstens in einem Abschnitt des Eckbereichs 28 an der Führungsfläche 56 anliegt. Das Führungsbändchenpaar 48 stabilisiert einerseits das Erzeugnis 10 und verhindert andererseits, dass das Erzeugnis 10 sich im Bereich der Platte 40 aufwölben kann. Dadurch wird verhindert, dass der erste Erzeugnisteil 12 sich von der Führungsfläche 56 abhebt (Fig. 18). Wie nun aus der Fig. 16 in Zusammenschau mit den Fig. 19, 20 und 21 hervorgeht, kommt nun die Kante 18 mit dem Endabschnitt 18' am Anschlag 30 zur Anlage, wodurch der erste Erzeugnisteil 12 im seitlichen Eckbereich 28 in Richtung gegen unten aufgewölbt wird. Die Aufwölbung ist mit 36 bezeichnet. Das Aufwölben hat zur Folge, dass sich der zweite Erzeugnisteil 14 im Eckbereich 28 unter Bildung der Öffnung 38 vom ersten Erzeugnisteil 12 abhebt. Dadurch wird der abgehobene zweite Erzeugnisteil 14 unterhalb das Öffnungsteil 34 gelenkt, so dass dessen Spitze 32 in die Öffnung 38 zu liegen kommt. Wie dies insbesondere der Fig. 21 entnehmbar ist, wird der am Anschlag anstehende erste Erzeugnisteil 12 U-förmig gebogen, was zur Folge hat, dass der Endabschnitt 18' vom Anschlag 30 abgehoben wird, sobald der umgebogene Teil des ersten Erzeugnisteils 12 am freien Ende des Anschlags 30 zur Anlage gelangt. Dadurch löst sich der erste Erzeugnisteil 12 automatisch vom Anschlag 30 und geht infolge seiner Eigenelastizität in die flächige Lage zurück, wobei der seitliche Eckbereich 28 des ersten Erzeugnisteils 12 auf das Führungselement 58 in Anlage kommt. Mittels des Offenhalteelements 34 wird somit das Erzeugnis 10 offengehalten und kann noch weiter geöffnet werden, wie dies in der Fig. 17 angedeutet ist.

Mit der in den Fig. 15 bis 21 gezeigten Vorrichtung lassen sich Erzeugnisse 10 öffnen, die in einer Formation gemäss Fig. 12 oder in einer Schuppenformation S, ähnlich jener in der Fig. 13, gefördert werden, wobei aber nun jedes Erzeugnis 10 auf dem vorauslaufenden aufliegt. Der erste Erzeugnisteil 12 ist bezüglich des Erzeugnisteils 14 obenliegend.

Mit der erfindungsgemässen Vorrichtung lassen sich ohne Umstellung einzeln, nacheinander als auch in Schuppenformation anfallende Erzeugnisse bearbeiten. Die Vorrichtung kann auch umstellbar ausgebildet sein, um Erzeugnisse mit obenliegendem und untenliegendem ersten Erzeugnisteil öffnen zu können.

## Patentansprüche

1. Verfahren zum Oeffnen von flexiblen, flächigen Erzeugnissen, wie Druckereiprodukten, mit zwei bei einer Verbindungskante (16) miteinander verbundenen Erzeugnisteilen (12,14), von denen ein erster Erzeugnisteil (12) mit einem entlang einer der Verbindungskante (16) gegenüberliegenden Kante (18) verlaufenden, streifenförmigen Randbereich (20) über den andern zweiten Erzeugnisteil (14) vorsteht, wobei
die Erzeugnisse (10) hintereinander angeordnet in einer Förderrichtung (F) kontinuierlich gefördert werden, **gekennzeichnet durch** bezüglich der Verbindungskante (16) vorlaufender und zur Förderrichtung (F) schräg verlaufender Kante (18), wobei
während des Förderns werden die Erzeugnisse (10), mit der aussenliegenden Flachseite des ersten Erzeugnisteils (12) an einer Führungsfläche (56) anliegend, mit einem in Förderrichtung (F) hintenliegenden Endabschnitt (18') der Kante (18) an einem über die Führungsfläche (56) vorstehenden, festen Anschlag (30) zur Anlage gebracht werden und **dadurch** der erste Erzeugnisteil (12) im an den Endabschnitt (18') angrenzenden seitlichen Eckbereich (28) aufgewölbt und der zweite Erzeugnisteil (14) vom ersten Erzeugnisteil (12) unter Bildung einer Oeffnung (38) abgehoben wird und
dann der abgehobene zweite Erzeugnisteil (14) auf der dem ersten Erzeugnisteil (12) zugewandten Seite von einem in die Oeffnung (38) einstechenden festen Offenhalteelment (34) abgestützt wird, und
der erste Erzeugnisteil (12) **durch** die Weiterförderung automatisch zum Ueberspringen des Anschlags (30) gebracht wird, um auf der andern Seite des Offenhalteelements (34) liegend mitgefördert zu werden.

2. Verfahren nach Anspruch 1, **dadurch gekennzeichnet, dass** die Erzeugnisse (10) mit dem ersten Erzeugnisteil (12) auf einer die Führungsfläche (56) bildenden Förderebene (24) aufliegend gefördert werden.

3. Verfahren nach Anspruch 2, **dadurch gekennzeichnet, dass** die Erzeugnisse (10) in einer Schuppenformation (S) gefördert werden, in der jedes Erzeugnis (10) auf den nachlaufenden, unter Freilassung des seitlichen Eckbereichs (28) aufliegt.

4. Verfahren nach Anspruch 1, **dadurch gekennzeichnet, dass** die Erzeugnisse (10) mit dem zweiten Erzeugnisteil (14) auf einer Förderebene (24) aufliegend und mit dem seitlichen Eckbereich (28) über diese vorstehend gefördert und mit dem Eckbereich (28) an die mit der Förderebene (24) einen Spalt (70) bildenden, zur Förderebene (24) schräg verlaufenden Führungsfläche (56) zum Aufwölben und Oeffnen in Anlage gebracht werden.

5. Verfahren nach Anspruch 4, **dadurch gekennzeichnet, dass** die Erzeugnisse (10) in einer Schuppenformation (S) gefördert werden, in der jedes Erzeugnis (10) auf dem vorauslaufenden, unter Freilassung des seitlichen Eckbereichs (28), aufliegt.

6. Verfahren nach einem der Ansprüche 2 bis 4, **dadurch gekennzeichnet, dass** die Erzeugnisse (10) beim Aufwölben in einem zum Eckbereich (28) benachbarten Bereich mittels eines Führungsmittels (48) wenigstens annähernd in der Förderebene (24) verbleibend gehalten werden.

7. Vorrichtung zum Oeffnen von flexiblen, flächigen Erzeugnissen, wie Druckereiprodukten, die zwei bei einer Verbindungskante (16) miteinander verbundene Erzeugnisteile (12,14) aufweisen, von denen ein erster Erzeugnisteil (12) mit einem entlang einer der Verbindungskante (16) gegenüberliegenden Kante (18) verlaufenden, streifenförmigen Randbereich (20) über den andern zweiten Erzeugnisteil (14) vorsteht, mit
einer kontinuierlich angetriebenen Fördereinrichtung (42,52,54,62), **gekennzeichnet durch**, das Fördern der in Förderrichtung(F) hintereinander angeordneten Erzeugnisse (10) mit bezüglich mit bezüglich der Verbindungskante (16) vorlaufender und zur Förderrichtung (F) schräg verlaufender Kante (18) mittels der fördereinrichtung (42,52,54,62),
- eine Führungsfläche (56) für die aussenliegende Flachseite des ersten Erzeugnisteils (12),
- einen über die Führungsfläche (56) vorstehenden, festen Anschlag (30) an den der erste Erzeugnisteil (12) mit einem in Förderrichtung (F) hintenliegenden Endabschnitt (18') der Kante (18) in Anlage gebracht wird und **dadurch** der erste Erzeugnisteil (12) im an den Endabschnitt (18') angrenzenden seitlichen Eckbereich (28) aufgewölbt und der zweite Erzeugnisteil (14) vom ersten Erzeugnisteil (12) unter Bildung einer Oeffnung (38) abgehoben wird, und
- ein festes Offenhalteelement (34) das dazu bestimmt ist, in die Oeffnung (38) einzustechen und den abgehobenen zweiten Erzeugnisteil (14) auf der dem ersten Erzeugnisteil (12) zugewandten Seite zu stützen und vom ersten Erzeugnisteil (12) nach dessen Ueberspringen des Anschlags (30) getrennt zu halten.

8. Vorrichtung nach Anspruch 7, **dadurch gekennzeichnet, dass** der Anschlag (30) über die Führungsfläche (56) um ein Mass vorsteht, das grösser ist als die Dicke des ersten Erzeugnisteils (12), vorzugsweise grösser als die Dicke des Erzeugnisses (10).

9. Vorrichtung nach Anspruch 7 oder 8, **dadurch gekennzeichnet, dass** der Anschlag (30) mit der Führungsfläche (56) einen spitzen Winkel (α) bildet.

10. Vorrichtung nach einem der Ansprüche 7 bis 9, **dadurch gekennzeichnet, dass** die Fördereinrichtung eine Förderebene (24), an der die Erzeugnisse (10) flächig aufliegen, und ein Führungsmittel (48) für die Erzeugnisse (10) aufweist, das in Förderrichtung (F) beim Anschlag (30) und bezüglich diesem seitlich versetzt angeordnet ist, um die Erzeugnisse (10) beim Aufwölben des ersten Erzeugnisteils (12) in einem zum seitlichen Eckbereich (28) benachbarten Bereich wenigstens annähernd in der Förderebene (24) zu halten.

11. Vorrichtung nach einem der Ansprüche 7 bis 10, **dadurch gekennzeichnet, dass** die Fördereinrichtung einen Bandförderer (42) mit zwei einen Förderspalt (44) bildenden Förderbändern (42') aufweist, der dazu bestimmt ist, auf die Erzeugnisse (10) ausserhalb des seitlichen Eckbereichs (28), vorzugsweise in einem weiteren Eckbereich (50) einzuwirken.

12. Vorrichtung nach einem der Ansprüche 7 bis 10, **dadurch gekennzeichnet, dass** die Fördereinrichtung an einem Zugorgan (54) im Abstand hintereinander angeordnete Klammern (52) mit schräg zur Förderrichtung (F) verlaufendem Klammermaul aufweist, und die Förderbahn der Klammern (52) stromabwärts des Anschlags (30) in einem Bogen (54') zu einer Abgabestelle für die geöffneten und mittels des Offenhalteelements (34) offengehaltenen Erzeugnisse (10) verläuft.

13. Vorrichtung nach einem der Ansprüche 7 bis 12, **dadurch gekennzeichnet, dass** die Führungsfläche (56) von einer Förderebene (24) gebildet ist, an der die Erzeugnisse (10) mit dem ersten Erzeugnisteil (12) wenigstens mit dem seitlichen Eckbereich (28) flächig anliegend transportiert werden, und der Anschlag (20) über die Förderebene (24) vorsteht.

14. Vorrichtung nach einem der Ansprüche 7 bis 13, **dadurch gekennzeichnet, dass** die Fördereinrichtung eine Förderebene (24) aufweist, an der die Erzeugnisse (10) mit ihrem zweiten Erzeugnisteil (14) anliegend und mit dem seitlichen Eckbereich (28) seitlich über die Förderebene (24) vorstehend transportiert werden, die Führungsfläche (56) zusammen mit der Förderebene (24) einen Spalt für die Erzeugnisse (10) bildet und der Anschlag (30) von der Förderebene (24), rechtwinklig zur Förderrichtung (F) gemessen, beabstandet angeordnet ist.

15. Vorrichtung nach einem der Ansprüche 7 bis 14, **dadurch gekennzeichnet, dass** die Fördereinrichtung (42,52,54, 62) dazu bestimmt ist, die Erzeugnisse (10) in Schuppenformation (S) mit gegenseitiger Überlappung zu fördern, und der Anschlag (30) auf den durch die Schrägstellung freiliegenden hintenliegenden Endabschnitt (18') der Erzeugnisse (10) einwirkt.

## Claims

1. Method for opening flexible, flat products, such as printed products with two product parts (12, 14), connected with each other by a connecting edge (16), of which a first product part (12) with a strip-like edge region (20) running along an edge (18) opposite the connecting edge (16) projects over the other second product part (14), wherein the consecutively arranged products (10) are continuously conveyed in a conveying direction (F), **characterised by** an edge (18) running diagonally to the conveying direction (F) and running ahead relative to the connecting edge (16), wherein during conveyance the products (10), with the outer flat side of the first product part (12) resting against a guide surface (56), with an end section (18') of the edge (18) lying at the rear in the conveying direction (F), are brought to abut against a fixed stop (30) projecting over the guide surface (56) and thus the first product part (12) is arched out in the lateral corner region (28) adjacent to the end section (18') and the second product part (14) is lifted from the first product part (12) by forming an opening (38) and then the lifted-off second product part (14) is supported on the side facing the first product part (12) by a fixed hold-open member (34) dropping into the opening (38), and through the further conveyance the first product part (12) is automatically caused to skip over the stop (30) in order to be conveyed along lying down on the other side of the hold-open member (34).

2. Method according to claim 1, **characterised in that** the products (10) with the first product part (12) are conveyed by lying down on a conveying plane (24) forming the guide surface (56).

3. Method according to claim 2, **characterised in that** the products (10) are conveyed in an imbricated formation (S), in which each product (10) rests on the product following whilst keeping free the lateral corner region (28).

4. Method according to claim 1, **characterised in that**, the products (10) with the second product part (14) lying down on a conveying plane (24) and with the lateral corner region (28) projecting over these are conveyed, and for arching out and opening with the corner region (28) are brought into contact with the guide surface (56), forming a gap (70) with the conveying plane (24), and running diagonally to the conveying plane (24).

5. Method according to claim 4, **characterised in that** the products (10) are conveyed in an imbricated formation (S), in which each product (10) rests on the preceding one whilst keeping free the lateral corner region (28).

6. Method according to one of the claims 2 to 4, **characterised in that** the products (10) during arching out in a region adjacent to the edge region (28) are held to remain at least approximately in the conveying plane (24) by a guide means (48).

7. Device for opening flexible, flat products, such as printed products, which have two product parts (12, 14) connected with each other by a connecting edge (16), of which a first product part (12) with a strip-like edge region (20) running along an edge (18) opposite the connecting edge (16) projects over the other second product part (14), with a continuously driven conveying device (42, 52, 54, 62), **characterised by** the conveyance in the conveying direction (F) by the conveying device (42, 52, 54, 62) of consecutively arranged products (10) with an edge (18) leading in relation to the connecting edge (16) and running diagonally in relation to the conveying direction (F), a guide surface (56) for the externally arranged flat side of the first product part (12), a fixed stop (30) projecting over the guide surface (56) against which stop is abutted the first product part (12) with an end section (18') of the edge (18) lying at the rear in the conveying direction (F) and thus the first product part (12) in the lateral corner region (28) adjacent the end section (18') is arched out and the second product part (14) is lifted from the first product part (12) by forming an opening (38), and a fixed hold-open member (34) which is designed to drop into the opening (38) and to support the lifted-off second product part (14) on the side facing the first product part (12) and to keep this separate from the first product part (12) after this has skipped over the stop (30).

8. Device according to claim 7, **characterised in that** the stop (30) projects over the guide surface (56) by an amount which is greater than the thickness of the first product part (12), preferably greater than the thickness of the product (10).

9. Device according to claim 7 or 8, **characterised in that** the stop (30) forms an acute angle (α) with the guide surface (56).

10. Device according to one of the claims 7 to 9, **characterised in that** the conveying device has a conveying plane (24), on which the products are placed flat, and a guide means (48) for the products (10) which in the conveying direction (F) is arranged at the stop (30) and laterally displaced relative to this in order during arching out of the first product part (12) to keep the products (10) in a region adjacent to the lateral corner region (28) at least approximately in the conveying plane (24).

11. Device according to one of the claims 7 to 10, **characterised in that** the conveying device has a belt conveyor (42), with two conveyor belts (42') forming a conveyor gap (44), which is designed to act on the products (10) outside the lateral corner region (28), preferably in a further corner region (50).

12. Device according to one of the claims 7 to 10, **characterised in that** the conveying device has clamps (52), with clamping jaws running diagonally to the conveying direction (F), arranged consecutively at intervals on a traction member (54), and the conveying path of the clamps (52) downstream of the stop (30) runs in a curve (54') to a delivery station for the opened products (10) and the products held open by the hold-open member (34).

13. Device according to one of the claims 7 to 12, **characterised in that** the guide surface (56) is formed by a conveying plane (24) on which the products (10) with the first product part (12) are transported with at least the lateral corner region (28) lying down flat, and the stop (20) projects over the conveying plane (24).

14. Device according to one of the claims 7 to 13, **characterised in that** the conveying device has a conveying plane (24) on which the products (10) are transported with its second product part (14)lying down and with the lateral corner region (28) projecting laterally over the conveying plane (24), the guide surface (56) together with the conveying plane (24) forms a gap for the products (10) and the stop (30) is arranged spaced from the conveying plane (24) measured at right angles to the conveying direction.

15. Device according to one of the claims 7 to 14, **characterised in that** the conveying device (42, 52, 54, 62) is designed to convey the products (10) in an imbricated formation (S) with mutual overlapping and the stop (30) acts on the end section (18') of the products (10) lying at the rear which are exposed as a result of the diagonal position.

## Revendications

1. Procédé pour l'ouverture de produits flexibles et plats, tels que des produits d'imprimerie, comprenant deux parties de produit (12, 14) reliées l'une à l'autre par une arête de liaison (16), dont une première partie de produit (12) dépasse de l'autre deuxième partie de produit (14) par une zone latérale (20) en forme de bande s'étendant le long d'une arête (18) opposée à l'arête de liaison (16), les produits (10) étant acheminés en continu les uns derrière les autres dans une direction d'avance (F), **caractérisé par** une arête (18) s'étendant en avant par rapport à l'arête de liaison (16) et en biais par rapport à la direction d'avance (F), les produits (10), au cours de leur acheminement, étant amenés en butée contre une butée (30) fixe, dépassant de la face de guidage (56), avec la face plane extérieure de la première partie de produit (12) s'appliquant contre une face de guidage (56), avec une portion d'extrémité (18') de l'arête (18) se trouvant en arrière dans la direction d'avance (F), et en ce que la première partie de produit (12) est ainsi recourbée dans la zone de coin latérale (28) adjacente à la portion d'extrémité (18') et la deuxième partie de produit (14) est soulevée de la première partie de produit (12) en formant une ouverture (38) et ensuite, la deuxième partie de produit soulevée (14) est supportée sur le côté tourné vers la première partie de produit (12) par un élément d'ouverture (34) fixe enfoncé dans l'ouverture (38), et la première partie de produit (12) est amenée, en poursuivant son avance, à passer automatiquement par-dessus la butée (30), afin d'être emportée en reposant sur l'autre côté de l'élément d'ouverture (34).

2. Procédé selon la revendication 1, **caractérisé en ce que** les produits (10) sont acheminés avec la première partie de produit (12) reposant sur un plan d'avance (24) formant la face de guidage (56).

3. Procédé selon la revendication 2, **caractérisé en ce que** les produits (10) sont acheminés dans une formation imbriquée (S), dans laquelle chaque produit (10) repose sur le suivant, en laissant libre la zone de coin latérale (28).

4. Procédé selon la revendication 1, **caractérisé en ce que** les produits (10) sont acheminés avec la deuxième partie de produit (14) reposant sur un plan d'avance (24) et avec la zone de coin latérale (28) dépassant au-dessus de celui-ci, et sont amenés en butée avec la zone de coin (28) contre la surface de guidage (56) s'étendant en biais par rapport au plan d'avance (24), formant une fente (70) avec le plan d'avance (24), pour effectuer la courbure et l'ouverture.

5. Procédé selon la revendication 4, **caractérisé en ce que** les produits (10) sont acheminés en formation imbriquée (S), dans laquelle chaque produit (10) repose sur le précédent, en laissant libre la zone de coin latérale (28).

6. Procédé selon l'une quelconque des revendications 2 à 4, **caractérisé en ce que** les produits (10), lors de la courbure dans une zone voisine de la zone de coin (28), sont maintenus par le biais d'un moyen de guidage (48) tout en demeurant au moins approximativement dans le plan d'avance (24).

7. Dispositif pour l'ouverture de produits flexibles et plats, tels que des produits d'imprimerie, comprenant deux parties de produit (12, 14) reliées l'une à l'autre par une arête de liaison (16), dont une première partie de produit (12) dépasse de l'autre deuxième partie de produit (14) par une zone latérale (20) en forme de bande s'étendant le long d'une arête (18) opposée à l'arête de liaison (16), comprenant
un dispositif d'avance (42, 52, 54, 62) entraîné en continu, **caractérisé par** l'acheminement, au moyen du dispositif d'avance (42, 52, 54, 62), des produits (10) disposés les uns derrière les autres dans la direction d'avance (F) avec une arête (18) s'étendant en avant par rapport à l'arête de liaison (16) et en biais par rapport à la direction d'avance (F),
une face de guidage (56) pour le côté plat extérieur de la première partie de produit (12),
une butée fixe (30) dépassant de la face de guidage (56), contre laquelle la première partie de produit (12) est amenée en butée avec une portion d'extrémité (18') de l'arête (18) en arrière dans la direction d'avance (F), la première partie de produit (12) étant ainsi courbée dans la zone de coin latérale (28) adjacente à la portion d'extrémité (18') et la deuxième partie de produit (14) étant soulevée de la première partie de produit (12) en formant une ouverture (38), et
un élément d'ouverture fixe (34) prévu pour être inséré dans l'ouverture (38) et pour supporter la deuxième partie de produit (14) soulevée sur le côté tourné vers la première partie de produit (12) et pour la maintenir séparée de la première partie de produit (12) après avoir passé par-dessus la butée (30).

8. Dispositif selon la revendication 7,
**caractérisé en ce que** la butée (30) dépasse de la face de guidage (56) dans une mesure plus importante que l'épaisseur de la première partie de produit (12), de préférence plus importante que l'épaisseur du produit (10).

9. Dispositif selon la revendication 7 ou 8,
**caractérisé en ce que** la butée (30) forme avec la face de guidage (56) un angle aigu (α).

10. Dispositif selon l'une quelconque des revendications 7 à 9, **caractérisé en ce que** le dispositif d'avance présente un plan d'avance (24), sur lequel les produits (10) reposent à plat, et un moyen de guidage (48) pour les produits (10), lequel est disposé au niveau de la butée (30) dans la direction d'avance (F) et est décalé latéralement par rapport à elle, afin de maintenir au moins approximativement dans le plan d'avance (24) les produits (10) lors de la courbure de la première partie de produit (12) dans une zone adjacente à la zone de coin latérale (28).

11. Dispositif selon l'une quelconque des revendications 7 à 10, **caractérisé en ce que** le dispositif d'avance présente un transporteur à bande (42) avec deux bandes d'avance (42') formant une fente d'avance (44), lequel est prévu pour agir sur les produits (10) en dehors de la zone de coin latérale (28), de préférence dans une autre zone de coin (50).

12. Dispositif selon l'une quelconque des revendications 7 à 10, **caractérisé en ce que** le dispositif d'avance présente des pinces (52) disposées sur un organe de traction (54) à intervalles les unes derrière les autres, avec une mâchoire de pince s'étendant en biais par rapport à la direction d'avance (F), et la bande d'avance des pinces (52) s'étend en aval de la butée (30) dans un arc (54') jusqu'à un point de dépose pour les produits (10) ouverts et maintenus ouverts au moyen de l'élément d'ouverture (34).

13. Dispositif selon l'une quelconque des revendications 7 à 12, **caractérisé en ce que** la face de guidage (56) est formée par un plan d'avance (24), sur lequel les produits (10) sont transportés avec la première partie de produit (12) au moins avec la zone de coin latérale (28) reposant à plat, et la butée (30) dépasse au-dessus du plan d'avance (24).

14. Dispositif selon l'une quelconque des revendications 7 à 13, **caractérisé en ce que** le dispositif d'avance présente un plan d'avance (24) sur lequel les produits (10) sont transportés avec leur deuxième partie de produit (14) en applique et avec la zone de coin latérale (28) saillant latéralement au-dessus du plan d'avance (24), la face de guidage (56) conjointement avec le plan d'avance (24) forment une fente pour les produits (10) et la butée (30) est disposée à une certaine distance du plan d'avance (24), mesurée perpendiculairement à la direction d'avance (F) .

15. Dispositif selon l'une quelconque des revendications 7 à 14, **caractérisé en ce que** le dispositif d'avance (42, 52, 54, 62) est prévu pour acheminer les produits (10) en formation imbriquée (S) avec chevauchement mutuel, et la butée (30) agit sur la portion d'extrémité (18') des produits (10) libre se trouvant en arrière, du fait de la position en biais.
